# EUROPÄISCHE PATENTSCHRIFT

(11) **EP 0 372 046 B1**
(45) Veröffentlichungstag und Bekanntmachung des Hinweises auf die Patenterteilung: **27.12.1995**
(21) Anmeldenummer: 89906067.7
(22) Anmeldetag: 01.06.1989
(51) Int. Cl.: D03D 47/30

(54) **DÜSENSTEUERUNG FÜR EINEN LUFTWEBSTUHL**
NOZZLE CONTROL FOR AN AIR LOOM
COMMANDE D'AJUTAGES POUR METIER A TISSER PNEUMATIQUE

(30) Priorität: 02.06.1988 DE 3818766
(43) Veröffentlichungstag der Anmeldung: 13.06.1990
(73) Patentinhaber: LINDAUER DORNIER GESELLSCHAFT M.B.H, D-88131 Lindau (DE)
(72) Erfinder: WAHHOUD, Adnan, D-8990 Lindau-Bodolz (DE); BALKEN, Jochen, D-8990 Lindau (DE); TEUFEL, Dieter, D-7994 Langenargen (DE)
(74) Vertreter: Riebling, Günter, Dr.
(86) Internationale Anmeldenummer: EP8900617
(87) Internationale Veröffentlichungsnummer: WO8912122

(56) Entgegenhaltungen:
- EP-A- 0 164 773
- EP-A- 0 189 919
- EP-A- 0 263 445
- WO-A-84/02360

## Beschreibung

Die Erfindung betrifft eine Düsensteuerung für einen Luftwebstuhl mit einem Schußfadeneintrag über ein oder mehrere Hauptdüsen nach dem Oberbegriff des Patentanspruchs 1.

Der Schußfadeneintrag bei bisher bekannten Luftwebmaschinen erfolgt über ein oder mehrere Hauptdüsen, wobei jeder Hauptdüse ein Garn zugeordnet wird. Die bündelweise angeordneten Hauptdüsen sind so auf den Lufteintragskanal zentriert, daß jeweils ein Garn in den Lufteintragskanal eingetragen werden kann.

Das Garn wird in bekannter Weise im Lufteintragskanal dadurch fortbewegt, daß eine Luftführung in Lufteintragskanal über am Webblatt hintereinander angeordneter Stafettendüsen erfolgt

Hierbei wurden bisher die Stafettendüsen impulsartig hintereinanderfolgend so angesteuert, daß der Fadenspitzenbereich von der Luftströmung erfasst wurde und der Faden durch den Lufteintragskanal durchgezogen werden konnte.

Nachteil der bisher bekannten Ansteuerung von Stafettendüsen bei Luftwebmaschinen war, daß man bisher die Impulsdauer der Ansteuerung der Stafettendüsen auf den dicksten, d.h. auf den am wenigsten luftwirksamen Faden, einstellen mußte. Man mußte derart dafür sorgen, daß der schwerste Faden noch ausreichend der Länge nach angeströmt wird, so daß der Faden die ausreichende Geschwindigkeit für den Transport durch den Lufteintragskanal erreichte.

Nachteilig hierbei war es, daß - wenn man weniger schwere Garne gleichzeitig verarbeitete - für diese mehr luftwirksamen Garne unnötig viel Luft zuführte. Dies war zum einen mit einem nachteilig hohen Luftverbrauch und zum anderen aber mit der Gefahr der Beschädigung des Garnes verbunden. In schlimmen Fällen konnte bei stark unterschiedlichen Garnen eine Verarbeitung nicht mehr stattfinden.

Aus der EP-A-0 164 773 ist eine Vorprogrammierung der Luftdüsen entsprechend dem gewählten garntyp vorgesehen. Entsprechend der Ankunftszeit des eingetragenen Garnes am Ende des Schußeintragskanals wird dann nachgeregelt.

Hierbei ist es jedoch nachteilig, daß diese Messung erst nach dem Schußeintrag erfolgt und ein interaktives Verfahren nötig ist, bis eine optimale Ansteuerung der Luftdüsen gegeben ist. Hierbei können jedoch keine Änderungen der Luftwirksamen Garnparameter vor dem Schußeintrag erkannt werden.

Ein weiteres, Steuerungssystem ist aus der Druckschrift EP-A-0 189 919 bekannt.

Aufgabe der Erfindung ist es, eine automatische Erkennung der Luftwirksamkeit des jeweils zu verarbeitenden Garnes vorzusehen.

Diese Aufgabe wird erfindungsgemäß durch die im kennzeichnenden Teil des Patentanspruches 1 genannten Merkmale gelöst. Weitere Merkmale der Erfindung sind in der Ansprüchen 2-4 beansprucht.

Als Parameter der Luftwirksamkeit wird hierbei das Verhältnis der Tragfläche des Garnes in Luft im Vergleich zur Garnmasse definiert. Hieraus wird deutlich, daß leichte Garne eine andere Ansteuerung der Luftdüsen benötigen als vergleichsweise schwere Garne.

Hierbei werden die relevanten Parameter des Garnes über eine Dickenmessung (Haarigkeitsmessung) erfasst.

Ebenso können die spezifischen Parameter des Garnes kapazitiv mit Sensoren erfasst werden.

In weiterer Ausgestaltung der Erfindung ist es vorgesehen, daß der Sensorausgang zur Erfassung der Parameter des Garnes einer elektronischen Steuerung mit einem Rechner zugeführt wird, wo die spezifischen Garnparameter betreffend die Luftwirksamkeit berechnet werden und daß abhängig davon die Impulslänge der gruppenweise angesteuerten Staffettendüsen eingestellt wird.

Hierbei erfordern leichte Garne nur einen kurzen Luftimpuls für den Transport, insbesondere am Ausgang des Lufteintragskanal in der Streckphase , wobei sich bei leichten Garnen die Impulslänge nur unwesentlich von der Impulslänge am Eingang des Lufteintragskanals unterscheidet.

Anders ist dies bei schweren Garnen, wo am Eingang des Lufteintragskanals ein Luftimpuls bestimmter Länge erzeugt wird und am Ausgang des Lufteintragskanals in der Streckphase der Luftimpuls wesentlich gegenüber der Luftimpulslänge am Eingang verlängert wird.

Bei leichten Garnen ist es beispielsweise erforderlich, in der Streckphase den Faden nur von zwei Staffettendüsengruppen tragen zu lassen, während bei schweren Garnen es erforderlich ist, den Faden von drei gleichzeitig angesteuerten Staffettendüsengruppen tragen zu lassen.

Diese unterschiedlichen Ansteuerungen werden automatisch von dem Rechner erkannt, in Abhängigkeit von der eingegebenen bzw. von der automatisch erkannten Garnqualität und dann werden erfindungsgemäss entsprechend die Staffettendüsen unterschiedlich angesteuert.

In einer Weiterbildung der vorliegenden Erfindung ist es vorgesehen, daß zusätzlich zu den Staffettendüsen die Hauptdüsen angesteuert werden, derart, daß über Sensoren in Verbindung mit einer elektronischen Steuerung der Startzeitpunkt des Garnes, wenn das Garn in den Lufteintragskanal eingetragen wird, bestimmt wird.

Damit besteht der Vorteil, daß trotz unterschiedlicher Fadengeschwindigkeiten, die ein leichtes Garn im Vergleich zu einem schweren Garn im Lufteintragskanal hat, eine gleichzeitige Fadenankunft an der Fangseite der Luftwebmaschine erfolgt.

Hierbei besteht der Vorteil, daß die Länge der Streckphase, d.h. also die Zeit für die Streckung des Garnes, gleich für beide Garne ist. Damit ist eine wesentliche Lufteinsparung bei den der Streckphase zugeordneten Gruppen der Staffettendüsen gegeben, da diese nur relativ kurz angesteuert werden brauchen.

Im folgenden wird die Erfindung anhand von lediglich einen Ausführungsweg darstellende Zeichnungen näher erläutert. Hierbei gehen aus den Zeichnungen und ihrer Beschreibung weitere Merkmale und Vorteile der Erfindung hervor.

Die Luftwebmaschine nach Fig. 1 besteht in an sich bekannter Weise aus einem Webblatt 2, in dem ein Lufteintragskanal 3 ausgebildet ist.

Parallel zum Lufteintragskanal sind am Webblatt 2 mehrere Staffettendüsen 4 angeordnet, wobei die Staffettendüsen 4 Düsengruppen 5,6 usw. bilden, die zusammen über eine Leitung 16 von jeweils einem elektromagnetischen Ventil 15 angesteuert werden, wobei dieses Ventil 15 als elektromagnetisches 2-Wege-Ventil ausgebildet ist.

Dieses Ventil 15 wird über eine elektrische Leitung 20 von einer Steuerung 18 angesteuert, wobei lediglich schematisiert eine über einen Terminal vorgenommene Eingabe 19 angedeutet ist.

Die Fadeneintragsseite der Luftwebmaschine 1 wird gebildet aus mehreren Garnspulen 7,8, wobei von jeder Garnspule 7,8 ein Garn 9,10 abgezogen wird, welches einem Vorspulgerät 11,12 zugeführt wird.

Vom Vorspulgerät 11,12 ausgehend wird von einem Stab impulsgesteuert das Garn jeweils einer Hauptdüse 13,14 zugeführt, wo es von dieser in den Lufteintragskanal 3 eingetragen wird. Auch die Hauptdüsen 13,14 sind hinsichtlich ihrer Luftführung von elektromagnetischen Ventilen angesteuert, die gleichfalls von der Steuerung 18 beaufschlagt werden.

Entsprechend der Ansteuerung der Ventile 15,22 wird dann die Luft von der Leitung 17 der jeweiligen Ausgangsleitung 16 zugeführt.

In der vorliegenden Erfindung wird die Eingabe des Parameters der Luftwirksamkeit elektronisch über entsprechende Sensoren erzeugt, wobei ein derartiger Sensor 23 im Fadenführer 24 angeordnet ist. Über die Signalleitung 25 wird damit das Fühlersignal der Steuerung 18 mitgeteilt, die daraus den Parameter der Luftwirksamkeit bildet und entsprechend der Größe des Parameters die Gruppen 5,6 der Hauptdüsen 4 ansteuert.

Aus den Fig. 2 und 3 sind weitere Einzelheiten der Ansteuerung erkennbar.

Hierbei ist auf der Abzisse die Webbreite aufgetragen und gleichzeitig die Staffettendüsen mit Gruppennummern I-VII bezeichnet, während auf der unteren Seite die Düsen mit den Nummern 1-25 bezeichnet sind.

Auf der Ordinate ist die Zeit in Millisekunden angegeben.

Hierbei ist erkennbar, daß die Gruppennummer I der Staffettendüsen mit einer Impulslänge von 15 Millisekunden angesteuert wird, wobei sich diese Gruppe von der Staffettendüse Nr. I bis Staffettendüse Nr. IV erstreckt.

Entsprechend dieser Erläuterung werden die anderen Gruppen II-VII angesteuert.

Man erkennt, daß eine Gerade 26, welche den ungefähren Durchschnitt durch die Impulse der einzelnen Gruppen bildet, etwa parallel zu einer der darüberliegenden Gerade 27 ist, was für leichte Garne gilt.

Fig. 3 zeigt ein gegenüber dem Diagramm nach Fig. 2 abgewandeltes Bild; hier ist erkennbar, daß die Geraden 26', 27' steiler sind, was dem erhöhten Luftbedarf Rechnung trägt und ferner ist erkennbar, daß im Bereich der Streckphase, d. h. bei den Gruppen-Nummern V-VII Verlängerungen 28,29,30 der Impulse der Gruppen V-VII erfolgt, um damit das schwerere Garn zu tragen und zu strecken.

Alle diese Veränderungen werden in der Steuerung vorprogammiert, und entsprechend dieser Vorprogrammierung werden dann die Staffettendüsen gemäß dem Erfindungsgedanken angesteuert.

Mit der vorgegebenen Erfindung besteht der wesentliche Vorteil, daß damit automatisch schwere und leichte Garne gleichzeitig mit hoher Qualität und niedrigem Luftverbrauch verarbeitet werden können.

Es versteht sich von selbst, daß das vorliegende Ausführungsbeispiel, welches nur die Verarbeitung von zwei Garnen zeigte, nicht beschränkend zu verstehen ist, sondern es können beliebig viele Garne beliebiger Qualität erarbeitet werden. Mit der Erfindung ist es jetzt sogar möglich Garne zu verarbeiten, die früher nicht gleichzeitig zu verarbeiten waren.

In einer dritten Ausführungsform (nicht beansprucht) ist es vorgesehen, daß die Parameter der Luftwirksamkeit über eine Erkennung des Garnverhaltens im Lufteintragskanal errechnet werden, und zwar wird hier die Garngeschwindigkeit im Lufteintragskanal gemessen mit Hilfe einer Lichtschranke und anhand der Geschwindigkeit kann man dann die Impulslänge über die Steuerung 18 einstellen.

## Patentansprüche

1. Düsensteuerung für eine Luftwebmaschine (1) mit Schußfadeneintrag über eine oder mehrere Hauptdüsen (13,14) und einer Fortbewegung des Schußfadens (9,10) im Lufteintragskanal (3) eines Webblattes (2) mittels am Webblatt (2) hintereinander angeordneter Stafettendüsen (4), die gruppenweise nacheinander impulsartig von einer elektronischen Steuerung (18) angesteuert werden, derart, daß der Fadenspitzenbereich von der Luftströmung erfasst, und der Faden durch den Lufteintragskanal durchgezogen wird **dadurch gekennzeichnet**, daß vor dem Schußeintrag des jeweiligen Schußfadentyps (9,10) dessen luftwirksame Parameter von einem zwischen den Fadenspulen (7,8) und Vorspulgeräten (10,11) eingebundenen Sensor (23,24) über eine Dickenmessung automatisch erfasst werden und einer elektronischen Steuerung (18) zugeführt werden, wobei die Steuerung (18) die Garnqualität automatisch erkennt und anhand einer in der Steuerung vorgesehenen Vorprogrammierung die Impulslänge der Ansteuerung der Stafettendüsen (5,6) in Abhängigkeit von der ermittelten Luftwirksamkeit ansteuert.

2. Düsensteuerung nach Anspruch 1, **dadurch gekennzeichnet**, daß die Dicke des Schußfadens (9,10) über eine Haarigkeitsmessung erfasst wird.

3. Düsensteuerung nach Anspruch 1, **dadurch gekennzeichnet**, daß die Dicke des Schußfadens (9,10) über eine kapazitive Messung erfasst wird.

4. Düsensteuerung nach den Ansprüchen 1 bis 3, **dadurch gekennzeichnet**, daß vor dem Schußeintrag des jeweiligen Schußfadentyps (9,10) dessen luftwirksame Parameter über eine Dickenmessung von dem jeweiligen Sensor (23,24) erfasst werden und
nach deren Erfassung die Parameter der elektronischen Steuerung (18), die einen Rechner aufweist, zugeführt werden, in welchem Rechner mit Hilfe der vorprogrammierten Werte und der über die Dickenmessung erfassten Parameter die spezifischen Parameter für den Schußfadeneintrag berechnet werden und in Abhängigkeit vom Ergebnis der Berechnung automatisch die Dauer der Blaszeit der Stafettendüsengruppen (5,6..) gesteuert wird.

## Claims

1. A nozzle control for an air weaving machine (1) with weft thread shooting via one or more main nozzles (13,14) and with a movement of the weft thread (9,10) in the air shooting channel (3) of a weaving sheet (2) by means of relay nozzles (4) arranged one behind the other on the weaving sheet (2), which are controlled in groups in succession in a pulsed manner by an electronic control (18), such that the thread tip region is picked up by the air stream and the thread is pulled through the air shooting channel, characterised in that before the weft shooting of the respective weft thread type (9,10), its effective parameters with respect to air are automatically picked up by a sensor (23,24) tied in between the thread spools (7,8) and pre-spool apparatus (10,11) via a thickness measurement and are supplied to an electronic control (18), in which the control (18) automatically recognises the yarn quality and with the aid of a preprogramming provided in the control controls the pulse length controlling the relay nozzles (5,6) as a function of the effectiveness which has been determined with respect to air.

2. A nozzle control according to Claim 1, characterised in that the thickness of the weft thread (9,10) is picked up via a measurement of hairiness.

3. A nozzle control according to Claim 1, characterised in that the thickness of the weft thread (9,10) is picked up via a capacitive measurement.

4. A nozzle control according to Claims 1 to 3, characterised in that before the weft shooting of the respective weft thread type (9,10), its effective parameters with respect to air are picked up via a thickness measurement by the respective sensor (23,24) and
after they have been picked up, the parameters are supplied to the electronic control (18), which has a computer, in which computer, by means of the preprogrammed values and the parameters picked up via the thickness measurement, the specific parameters for the weft thread shooting are calculated and as a function of the result of the calculation, the duration of the blowing time of the groups of relay nozzles (5,6) is automatically controlled.

## Revendications

1. Commande de buses pour un métier à tisser pneumatique (1) comportant une insertion de trame par l'intermédiaire d'une ou plusieurs buses principales (13, 14) et un déplacement du fil de trame (9, 10) dans le canal d'entrée d'air (3) d'un peigne (2) à l'aide de buses successives (4), disposées les unes derrière les autres sur ledit, peigne, qui sont déclenchées par groupes les unes après les autres, par impulsions, par une commande électronique (18) de telle sorte que la zone de la pointe du fil est saisie par le courant d'air et le fil traverse la canal d'entrée d'air,
caractérisée en ce que, avant l'insertion du type correspondant de fil de trame (9, 10), les paramètres aérodynamiques de celui-ci sont enregistrés automatiquement par un détecteur (23, 24) intercalé entre les bobines de fil (7, 8) et des appareils de pré-bobinage (10, 11), par l'intermédiaire d'une mesure d'épaisseur, et transmis à une commande électronique (18), laquelle reconnaît automatiquement la qualité du fil et commande la durée d'impulsion du déclenchement des buses successives (5, 6) en fonction de l'aérodynamisme calculé, à l'aide d'une programmation préalable prévue dans la commande.

2. Commande de buses selon la revendication 1, caractérisée en ce que l'épaisseur du fil de trame (9, 10) est enregistrée par l'intermédiaire d'une mesure de l'abondance de poils.

3. Commande de buses selon la revendication 1, caractérisée en ce que l'épaisseur du fil de trame (9, 10) est enregistrée par l'intermédiaire d'une mesure capacitive.

4. Commande de buses selon les revendications 1 à 3, caractérisée en ce que, avant l'insertion du type correspondant de fil de trame (9, 10), les paramètres aérodynamiques de celui-ci sont enregistrés par le détecteur correspondant (23, 24) par l'intermédiaire d'une mesure d'épaisseur et sont transmis, une fois enregistrés, à la commande électronique (18) qui comporte un calculateur dans lequel les paramètres spécifiques pour l'insertion du fil de trame sont calculés à l'aide des valeurs programmées au préalable et des paramètres enregistrés par l'intermédiaire de la mesure d'épaisseur, et la durée de soufflage des buses successives (5, 6...) est commandée automatiquement en fonction du résultat du calcul.
